# FASCICULE DE BREVET EUROPEEN

(11) **EP 0 034 977 B1**
(45) Date de publication et mention de la délivrance du brevet: **03.10.1984**
(21) Numéro de dépôt: 81400235.8
(22) Date de dépôt: 17.02.1981
(51) Int. Cl.: A44C 17/04

(54) **Procédé industriel de fabrication de bijoux, notamment de bagues, de préférence en métal précieux, comportant des pierres serties, dispositif permettant de mettre en oeuvre ledit procédé de bijoux obtenus**
Industrielles Verfahren zur Herstellung von Schmuck, insbesondere von mit eingefassten Steinen versehenen Ringen, vorzugsweise aus Edelmetall, Vorrichtung zur Durchführung dieses Verfahrens und der erhaltene Schmuck
Industrial process for making jewellery, especially rings, rather of precious metal, provided with set stones, device for performing said process of obtaining jewellery

(30) Priorité: 25.02.1980 FR 8004057
(43) Date de publication de la demande: 02.09.1981
(73) Titulaire: Chancel, Jean-Louis, 1253 Vandoeuvres (Genève) (CH)
(72) Inventeur: Plantureux, Alain, F-34000 Montpellier (FR)
(74) Mandataire: Combe, André

## Description

La présente invention concerne un procédé industriel de fabrication de bijoux, notamment de bagues, de préférence en métal précieux, comportant des pierres serties; elle concerne également l'appareillage utilisable pour la réalisation de ces bijoux et les bijoux ainsi obtenus.

Pour fabriquer des bagues, par exemple en métal précieux, comportant des pierres serties, on réalise en général un anneau convenablement calibré dudit métal, puis on perce dans cet anneau des trous de forme cylindrique, on place dans l'ouverture ainsi ménagée la pierre à sertir, puis on réalise le sertissage en amenant le métal entourant la pierre au-dessus du bord de celle-ci, par martelage par exemple.

Il est connu qu'il peut y avoir intérêt à modifier la section des trous réalisés dans l'anneau (sur la face intérieure de celui-ci) pour rendre cette section carrée; cette opération est généralement réalisée manuellement, à l'aide d'une lime par exemple.

Il est également connu que l'on peut réaliser des bagues telles que décrites ci-dessus en employant des griffes qui, après mise en place de la pierre dans une assise convenablement aménagée, seront rabattues au-dessus de la pierre.

Ces divers procédés en sont restés essentiellement au stage artisanal et il y a intérêt à réaliser, notamment pour des bagues du type des alliances, une industrialisation de l'opération de sertissage. C'est là l'objet de la présente invention.

La présente invention concerne donc un procédé industriel de fabrication de bijoux, notamment de bagues, par sertissage dans une base, de préférence en métal précieux, de pierres, notamment de diamants, procédé dans lequel on réalise les opérations suivantes;
- perçage dans ladite base d'un trou cylindrique de dimensions convenables,
- réalisation sur le pourtour de ce trou, et à partir de la surface sur laquelle apparaîtront les pierres serties, d'une gorge de section triangulaire partant de ladite surface,
- et mise en place de la pierre dans ladite gorge caractérisé en ce que la gorge réalisée présente les caractéristiques suivantes:
- une ouverture, sur la surface de laquelle les pierres serties apparaîtront, de diamètre légèrement inférieur au diamètre de la pierre à sertir,
- un angle de fond de la gorge sensiblement la même que l'angle de taille de la pierre à sertir,
- une lèvre extérieure suffisamment fine pour que la pierre vienne s'encliqueter dans ladite gorge en provoquant une déformation élastique de ladite lèvre extérieure.

On précise ci-après ces diverses opérations en prenant plus particulièrement l'exemple des bagues, auquel cas la base a la forme d'un anneau et la surface sur laquelle les pierres seront disposées sera dite surface extérieure. Le perçage selon l'invention peut être réalisé par tout moyen connu. Réalisé à partir de la surface extérieure de l'anneau, ce perçage est effectué de façon que le trou obtenu présente deux diamètres: un dimètre relativement important au voisinage de la surface extérieure de l'anneau et un diamètre plus faible au voisinage de la surface intérieure de l'anneau. Cette disposition du trou est réalisée de façon que, d'une part, les dimensions du trou de plus fort diamètre correspondent (en tenant compte de la gorge de présertissage) aux dimensions des pierres à sertir mais que, d'autre part, la partie "intérieure" de l'anneau comporte encore suffisamment de métal pour présenter la résistance mécanique souhaitée.

Ce perçage d'un trou cylindrique à deux diamètres s'effectue sans difficulté à l'aide d'un "foret" dit à deux diamètres.

La réalisation de la gorge de présertissage peut également être effectuée par tout moyen connu, notamment par un alésoir dont l'axe de l'outil se décentre par rapport à l'axe du trou dans lequel il est entré.

La forme de la gorge n'est pas déterminante; cependant, cette forme peut être avantageusement, en coupe, triangulaire; de fait, la forme de la gorge est prévue pour s'adapter aussi exactement que possible à la forme de la pierre qui sera sertie.

La position de la gorge à l'intérieur du trou est importante compte tenu de ce que la pierre doit être sertie par "encliquetage" dans ladite gorge. L'encliquetage de la pierre implique, lors de la mise en place de ladite pierre, une légère déformation élastique de la partie du métal formant le bord "extérieur" de la gorge. Il convient donc que la gorge soit positionnée de telle sorte que cette déformation élastique soit possible.

Selon une des réalisations préférées de l'invention, on réalise, à la surface extérieure de l'anneau, par exemple par fraisage, au moins une rainure qui, coopérant avec la gorge de présertissage située au voisinage immédiat de cette surface, donne naissance à des groffes qui peuvent faciliter l'encliquetage de la pierre. Cependant, comme indiqué ci-dessus, ces rainures ne sont pas indispensables puisque, grâce à un choix convenable de la position et de la forme de la gorge de présertissage, on peut obtenir des "bords" suffisamment élastiques pour, sans rainures, permettre l'encliquetage des pierres. Ainsi lorsque des rainures sont réalisées à la surface extérieure de l'anneau et découpent, du fait de l'existence d'une gorge, des plots ressemblant à des griffes, on n'utilise pas selon l'invention, lors de l'encliquetage de la pierre, une élasticité dudit plot (comme par exemple dans le brevet US n° 3 261 072) ni une déformation ultérieure permanente desdits plots (comme cela se rencontre lorsque les pierres sont serties par le dispositif connu dit à griffes) mais la seule déformation de la lèvre extérieure de la gorge.

La (ou les) rainure(s) peut (peuvent) être faite(s) selon toute la circonférence de l'anneau et en passant par le plan médian des trous; on peut également disposer ces rainures perpendiculairement aux faces latérales de l'anneau selon le diamètre de chaque trou ou à égale distance entre ces trous. On conçoit aisément qu'en choisissant convenablement le positionnement et la largeur des rainures on réalise des découpes de formes et de "déformabilite" très diverses.

Dans une réalisation complémentaire selon l'invention, on a pu modifier la forme de l'ouverture, du côté de la face interne de l'anneau, dudit trou cylindrique radial. Il est connu en effet en bijouterie qu'il peut être souhaitable que la forme de cette ouverture soit carrée, rectangulaire ou en losange. Pour modifier ladite ouverture, on a réalisé un poinçon dont l'axe est incliné de façon convenable par rapport à l'axe du trou cylindrique, qui travaille par mortaisage et qui est animé d'un mouvement déterminé.

L'intérêt essentiel du procédé industriel selon l'invention est que les diverses opérations sont automatisables en elles-mêmes et dans leur succession. Les opérations étant automatisables en elles-mêmes, cela implique que les diamètres du perçage et de la gorge peuvent être exactement ajustés aux dimensions de pierres à sertir; cette précision permet notamment le sertissage de pierres jointives. De plus, l'angle de la gorge est également adaptable à la pierre et au procédé de sertissage; enfin, il est possible de choisir convenablement, toujours en fonction notamment de la pierre, la distance de la gorge à la surface extérieure de l'anneau.

## Revendications

Procédé industriel de fabrication de bijoux, notamment de bagues, par sertissage dans une base, de préférence en métal précieux, de pierres, notamment de diamants, procédé dans lequel on réalise les opérations suivantes:
- perçage dans ladite base d'un trou cylindrique de dimensions convenables,
- réalisation sur le pourtour de ce trou et à partir de la surface sur laquelle apparaîtront les pierres serties, d'une gorge de section triangulaire partant de ladite surface,
- et mise en place de la pierre dans ladite gorge caractérisé en ce que la gorge réalisée présente les caractéristiques suivantes:
- une ouverture, sur la surface de laquelle les pierres serties apparaîtront, de diamètre légèrement inférieur au diamètre de la pierre à sertir,
- un angle de fond de la gorge sensiblement le même que l'angle de taille de la pierre à sertir,
- une lèvre extérieure suffisamment fine pour que la pierre vienne s'encliqueter dans ladite gorge en provoquant une déformation élastique de ladite lèvre extérieure.

## Patentansprüche

Industrieverfahren zur Herstellung von Schmuckstücken, insbesondere von Ringen, durch Fassen von Steinen, insbesondere Diamanten, in einer Basis, vorzugsweise aus Edelmetall, bei welchem Verfahren die folgenden Schritte ausgeführt werden:
- Bohren eines zylindrischen Lochs geeigneter Größe in die Basis,
- Ausführen einer von der Fläche, wo die gefaßten Steine in Erscheinung treten, ausgehenden Rille von dreieckigem, von dieser Fläche ausgehendem Querschnitt über den Umfang dieses Lochs
- und Anordnen des Steins in der Rille, dadurch gekennzeichnet, daß die ausgeführte Rille folgende Merkmale aufweist:
- eine Mündung, an deren Oberfläche die gefaßten Steine in Erscheinung treten und deren Durchmesser etwas kleiner als der Durchmesser des zu fassenden Steins ist,
- einen Rillengrundwinkel, der im wesentlichen gleich dem Schliffwinkel des zu fassenden Steins ist,
- eine Außenlippe, die ausreichend fein ist, damit der Stein zum Einrasten in die Rille kommt, wobei er eine elastische Verformung der Außenlippe bewirkt.

## Claims

Industrial process for manufacturing jewelry such as rings set with stones, said stones being set in a base of preferably precious metal, which process consists in:
- drilling into the said base, a cylindrical hole of suitable dimensions,
- providing on the periphery of said hole and at a certain distance of the surface on which the stones will appear, a pre-setting groove whose dimensions are adapted to those of the stone and
- fitting the stone in the pre-setting groove by clipping, characterized in that the groove has the following characteristics:
- an opening, on the surface of which the set stones appear, with a diameter slightly lower than that of the stone to be set,
- a base angle of the groove substantially the same as the cut angle of the stone to be set,
- a sufficiently fine external lip so that the stone can clip in said groove by provoking an elastical deformation of said external groove.
